# EUROPÄISCHE PATENTSCHRIFT

(11) **EP 2 817 257 B1**
(45) Veröffentlichungstag und Bekanntmachung des Hinweises auf die Patenterteilung: **25.07.2018**
(21) Anmeldenummer: 13706260.0
(22) Anmeldetag: 25.02.2013
(51) Int. Cl.: B67D 7/02, A61M 5/32, B67D 1/00, B67D 1/04, B67D 3/00

(54) **ENTNAHMEEINRICHTUNG ZUR ENTNAHME VON FLÜSSIGKEITEN AUS BEHÄLTNISSEN**
REMOVAL DEVICE FOR REMOVING LIQUIDS FROM CONTAINERS
DISPOSITIF DE PRÉLÈVEMENT PERMETTANT DE PRÉLEVER DES LIQUIDES CONTENUS DANS DES RÉCIPIENTS

(30) Priorität: 24.02.2012 DE 102012101503
(43) Veröffentlichungstag der Anmeldung: 31.12.2014
(73) Patentinhaber: Krones AG, 93073 Neutraubling (DE)
(72) Erfinder: MEINZINGER, Rupert, 93073 Neutraubling (DE)
(74) Vertreter: Bittner, Bernhard
(86) Internationale Anmeldenummer: PCT/EP2013/053726
(87) Internationale Veröffentlichungsnummer: WO 2013/124486

(56) Entgegenhaltungen:
- EP-A1- 0 995 453
- EP-A1- 1 462 227
- WO-A1-97/14461
- WO-A1-98/04302
- BE-A- 720 694
- DE-A1-102007 054 431
- FR-A- 1 447 669
- US-A- 3 071 135

## Beschreibung

Die vorliegende Erfindung bezieht sich auf eine Einrichtung zur Verformung von komprimierbaren Kunststoffbehältnissen umfassend eine Entnahmeeinrichtung zur Entnahme von Getränken aus Behältnissen. Die Erfindung wird dabei insbesondere unter Bezugnahme auf Schankanlagen beschrieben, welche aus Kunststoffbehältnissen, Getränke entnehmen. Es wird jedoch darauf hingewiesen, dass die Erfindung auch auf andere Einrichtungen zum Entnehmen von Getränken Anwendung finden kann.
Derartige Vorrichtungen zur Entnahme von Flüssigkeiten aus Behältnissen sind aus dem Stand der Technik seit langem bekannt.
So beschreibt beispielsweise die DE 10 2007 054 431 A1 eine Vorrichtung zum Entnehmen von Flüssigkeiten aus einem Behältnis. Dabei wird ein Verformungselement eingesetzt, welches das Behältnis verformt, wobei dieses Verformungselement hier das zu entleerende Behältnis faltet und auf diese Weise eine nahezu vollständige Entnahme der Flüssigkeit aus dem Behältnis ermöglicht. Die DE 10 2007 054 431 A1 offenbart die technischen Merkmale des einleitenden Teils des Anspruchs 1. Aus der WO 97 32807 ist ein Flüssigkeitsdruckmechanismus bekannt, der insbesondere für Flüssigkeiten wie Klebstoffe dient. Auch hier wird ein Behältnis gequetscht und über eine vorgegebene Entnahmestelle Flüssigkeit aus dem Behältnis entnommen.

Die US 2005/023307 A1 beschreibt ebenfalls eine Ausgabevorrichtung für Getränke. Auch hier ist ein Stempelelement vorgesehen, welches das Behältnis komprimiert und so Flüssigkeit diesem Behältnis entnimmt.
Aus der US 2003/0197022 A1 ist ein dünnwandiges Behältnis bekannt, welches ebenfalls zur Entnahme von Flüssigkeit durch Komprimieren des Behältnisses geeignet ist.
Aus dem Stand der Technik ist auch eine Vielzahl von Entnahmemitteln und Entnahmeverfahren bekannt, die in unterschiedlichster Weise ein Behältnis oder einen Behältnisverschluss perforieren, um anschließend die Flüssigkeit aus dem Behältnis entnehmen zu können. So ist es beispielsweise bekannt, dass dünne Folien an dem Behältnisverschluss durchstochen werden und anschließend die Flüssigkeit aus dem Behältnis heraus fließt, um so entnommen werden zu können.
Bei der der Erfindung zugrunde liegenden Anwendung tritt jedoch zusätzlich das Problem auf, dass das Behältnis selbst komprimiert wird und daher unter einem nicht unerheblichen Druck steht. Aus diesem Grunde sollte die Entnahmeeinrichtung so gestaltet sein, dass sie eine ausreichende Abdichtung gegenüber dem Behältnis ermöglicht.
Vorteilhaft soll es darüber hinaus auch möglich sein, die Erfindung auf herkömmliche aus dem Stand der Technik bekannte Behälterverschlüsse anzuwenden. Demgegenüber werden im Stand der Technik oft Spezialverschlüsse eingesetzt, welche nur zur Flüssigkeitsentnahme dienen.
Diese Aufgaben werden erfindungsgemäß durch die Gegenstände der unabhängigen Ansprüche erreicht. Vorteilhafte Ausführungsformen und Weiterbildungen sind Gegenstand der Unteransprüche.

Eine erfindungsgemäße Entnahmeeinrichtung zur Entnahme von Getränken aus standardisierten , komprimierbaren Kunststoffbehältnissen weist einen Rohrkörper (bzw. eine (Rohr)leitung) auf, durch den hindurch eine Flüssigkeit führbar ist. Dabei erstreckt sich dieser Rohrkörper in einem Endabschnitt entlang einer vorgegebenen Längsrichtung und an dem Endabschnitt ist (zumindest teilweise) ein umlaufender Rand ausgebildet, der mit einem Abschnitt des Behältnisses und insbesondere mit einem zu durchstoßenden Abschnitt des Behältnisses in Kontakt bringbar ist.

Weiterhin ist an dem Endabschnitt eine Stecheinrichtung (im Folgenden auch als Durchstecheinrichtung bezeichnet) zum Durchstechen eines Abschnitts des Behältnisses angeordnet.

Erfindungsgemäß weist der Endabschnitt einen gegenüber sich an den Endabschnitt anschließenden Bereich der Entnahmeeinrichtung verjüngten Außenquerschnitt auf und die Durchstecheinrichtung steht in der Längsrichtung gegenüber zumindest einem weiteren Abschnitt des umlaufenden Randes derart hervor, dass bei einer Zustellbewegung des Behältnisses auf die Entnahmeeinrichtung zu die Durchstecheinrichtung den Abschnitt des Behältnisses früher kontaktiert, als andere Bereiche des umlaufenden Randes.

Es wird also im Gegensatz zum Stand der Technik nicht der gesamte Umfangsrand zu einem bestimmten Zeitpunkt auf das Behältnis bzw. die Behältniswandung aufgesetzt, um diese zu durchtrennen. Auf diese Weise kann ein präziser Schneid- bzw. Durchtrennvorgang mit der Wandung des Behältnisses vorgenommen werden. Es wird darauf hingewiesen, dass zu der Behältniswandung nicht nur die Wandung des Behältnisses selbst gerechnet wird, sondern auch die Wandung eines Verschlusses des Behältnisses. Vorteilhaft dient die Durchstecheinrichtung zum Durchstoßen eines Verschlusses des Behältnisses. Es wäre jedoch auch denkbar, dass das Behältnis selbst (beispielsweise an einem Schulterbereich des Behältnisses) durchstoßen wird.

Der verjüngte Außenquerschnitt dient insbesondere zum Abdichten des Bereiches zwischen dem Behältnisverschluss und der Entnahmeeinrichtung. Auf diese Weise kann erreicht werden, dass bei einer Kompression des Behältnisses die austretende Flüssigkeit vollständig über die Entnahmeeinrichtung fließt und nicht seitlich an dieser vorbei.

Vorteilhaft weist die Entnahmeeinrichtung einen kreisförmigen oder elliptischen Querschnitt auf.

Durch die erfindungsgemäße Vorgehensweise können Standardverschlüsse von Behältnissen, insbesondere Kunststoffverschlüsse, geöffnet werden.

Bei einer weiteren vorteilhaften Ausführungsform ist die Entnahmeeinrichtung an einer Halteeinrichtung angeordnet. Vorteilhaft weist diese Halteeinrichtung auch einen Aufnahmebereich bzw. eine Ausnehmung zum Aufnehmen eines Behältnisverschlusses des Behältnisses auf. Vorteilhaft erstreckt sich auch die oben besagte Längsrichtung der Entnahmeeinrichtung in einer Längsrichtung des Kunststoffbehältnisses (bei der es sich bevorzugt auch um eine Richtung einer Relativbewegung zwischen dem Behältnis und der Stecheinrichtung während des Anstechens handelt).

Damit wird vorteilhaft durch die Halteeinrichtung der Behältnisverschluss zentriert und die Entnahmeeinrichtung, welche im Folgenden auch als Entnahmerohr bezeichnet werden kann, durchstößt den Verschluss des Behältnisses - besonders bevorzugt im Wesentlichen zentral.

Bei einer vorteilhaften Ausführungsform ist der umlaufende Rand wenigstens abschnittsweise als Schneidkante ausgebildet. Durch diese Ausbildung des umlaufenden Randes kann ein sehr präzises und definiertes Öffnen des Behältnisverschlusses oder des Behältnisses erreicht werden.

Vorteilhaft enthält dabei diese Schneidkante die Stecheinrichtung und/oder stellt selbst diese Stecheinrichtung dar. Bevorzugt wird die Durchstecheinrichtung durch die Schneidkante in ihrer Gesamtheit ausgebildet. Auf diese Weise wird, wie oben erwähnt, ein definierter Trennvorgang des Behältnisverschlusses erreicht.

Bei einer weiteren vorteilhaften Ausführungsform ist die Schneidkante (nur) entlang eines Umfangswinkels ausgebildet, der zwischen 10° und 350° Grad liegt. Es wird also darauf hingewiesen, dass bevorzugt die Schneidkante nicht vollständig umlaufend ausgebildet wird. Auf diese Weise kann erreicht werden, dass ein vorgegebener Bereich des Behältnisses oder Behältnisverschlusses nicht geschnitten wird und auf diese Weise kein Flächensegment vollständig aus, beispielsweise dem Behältnisverschluss, herausgetrennt wird, sondern dieses Flächensegment zwar angeschnitten wird, jedoch an dem Behältnisverschluss hängen bleibt. Dies ist wiederum vorteilhaft, damit bei der darauf folgenden Entnahme ein derartiges Flächenelement nicht den Entnahmeprozess der Flüssigkeit behindern kann.

Der Umfangswinkel ist dabei im Hinblick auf die Entnahmeeinrichtung zu verstehen. Falls beispielsweise die Entnahmeeinrichtung die Form eines kreisförmigen Rohres hat, lässt sich dieser Umfangswinkel in Bezug auf eine Symmetrieachse dieses Rohres definieren.
Bei einer bevorzugten Ausführungsform ist die Schneidkante entlang eines Umfangswinkels ausgebildet, der größer ist als 20°, bevorzugt größer als 60°, bevorzugt größer als 100°, bevorzugt größer als 140°, bevorzugt größer als 180°, bevorzugt größer als 220°, besonders bevorzugt größer als 260° und bevorzugt größer als 300° und bevorzugt größer als 340°.
Bei einer weiteren vorteilhaften Ausführungsform ist die Schneidkante entlang eines Umfangswinkels ausgebildet, der kleiner ist als 340°, bevorzugt kleiner als 300°, bevorzugt kleiner als 260°, bevorzugt kleiner als 220°, bevorzugt kleiner als 180°, bevorzugt kleiner als 140°, bevorzugt kleiner als 100°, bevorzugt kleiner als 60°.
Bei einer weiteren vorteilhaften Ausführungsform weist der umlaufende Rand einen stumpfen Randabschnitt auf. Dieser Randabschnitt ist gerade nicht zum Durchtrennen bzw. Schneiden des Behältnisses bzw. Behältnisverschlusses geeignet und bewirkt auf diese Weise, dass keine umlaufende Linie in den Behältnisverschluss geschnitten wird.
Dieser laufende Rand mit dem stumpfen Randabschnitt ergänzt sich vorteilhaft mit der Schneidkante zu einem Umfangswinkel von 360°. Dies bedeutet, dass besonders bevorzugt der umlaufende Rand auch geschlossen ausgebildet ist. Es wäre jedoch auch möglich, dass der umlaufende Rand eine oder mehrere Ausnehmungen aufweist. Der umlaufende Rand erstreckt sich im Wesentlichen in einer Ebene, wobei diese Ebene schräg zu der oben bezeichneten Längsrichtung steht. Dabei ist vorteilhaft ein Winkel zwischen einer Ebenennormalen und der Längsrichtung zwischen 5° und 80°, bevorzugt 10° und 70° und besonders bevorzugt zwischen 20° und 60°.
Durch diese Schrägstellung wird, wie oben erwähnt, der Schneidevorgang beim Durchstechen des Behältnisverschlusses verbessert.

Bei einer weiteren vorteilhaften Ausführungsform ist der stumpfe Randabschnitt in einem Bereich des umlaufenden Randes angeordnet, der das Behältnis bei einer Zustellbewegung der Entnahmeeinrichtung auf das Behältnis zu nach der Schneidkante kontaktiert. Dies bedeutet, dass zunächst, beispielsweise der Behältnisverschluss, mittels der Schneidkante geschnitten wird und bei einer weiteren Zustellbewegung das ausgeschnittene Randstück an dem Behältnisverschluss verbleibt und durch diese Zustellbewegung weggedrückt wird. Damit verbleibt der teilweise ausgeschnittene Abschnitt an dem Verschluss.

Bevorzugt ist der Randabschnitt der Entnahmeeinrichtung derart gestaltet, dass nach dem Aufsetzen der Schneidkante bzw. des Randabschnitts auf den Behältnisverschluss zunächst eine vollumfängliche Abdichtung des Rohrendes bzw. Randabschnitts gegenüber dem Verschluss bzw. der Verschlussoberfläche auftritt und erst dann mit dem Schnittvorgang begonnen wird. Dies kann durch eine entsprechend angepasste Neigung der Schneidkante bzw. deren Ebene gegenüber der Längsrichtung der Entnahmeeinrichtung erreicht werden. Der konkrete Neigungswinkel hängt dabei unter anderem auch von der Nachgiebigkeit der Oberfläche des Verschlusses bzw. von dessen Steifigkeit ab. Verfahrensseitig tritt also bevorzugt vor dem eigentlichen Schneidvorgang ein vollumfängliches Abdichten der Entnahmeeinrichtung gegenüber der Oberfläche des Verschlusses auf.

Auf dieses Weise kann verhindert werden, dass versehentlich Gas oder Produkt aus dem Behältnis an der Entnahmeeinrichtung bzw. dem Entnahmerohr vorbei herausspritzen kann.

Bei einer weiteren vorteilhaften Ausführungsform ist die Entnahmeeinrichtung aus einem Metall ausgebildet. Auf diese Weise kann insbesondere eine ausreichende Stabilität erreicht werden, um auch gegebenenfalls etwas härtere Behältnisverschlüsse zu durchstechen.

Bei einer weiteren vorteilhaften Ausführungsform ist die Entnahmeeinrichtung oder wenigstens der umlaufende Rand erwärmbar ausgebildet. So könnte beispielsweise ein Heizdraht in dem Endabschnitt der Entnahmeeinrichtung angeordnet sein. Durch ein derartiges Erwärmen kann das zu durchstoßende Behältnis bzw. der zu durchstoßende Verschluss etwas aufgeweicht werden, damit der Schneidevorgang leichter durchgeführt werden kann.

Daneben wäre es auch möglich, dass der umlaufende Rand, beispielsweise eine sägezahnartige Struktur aufweist, um den Kunststoff des Behältnisverschlusses leichter schneiden zu können. Auch wäre es denkbar, dass neben der Zustellbewegung auch eine Rotationsbewegung der Entnahmeeinrichtung beispielsweise bezüglich der besagten Längsrichtung ausgeführt wird. Daneben können die besagten Maßnahmen auch miteinander kombiniert werden.

Die vorliegende Erfindung ist weiterhin auf ein Verfahren zum Entnehmen von Getränken aus einem Kunststoffbehältnis gerichtet, wobei eine Entnahmeeinrichtung einen Wandungsbereich des Behältnisses durchstößt und im Anschluss hieran in dem Behältnis befindliche Flüssigkeit durch die Entnahmeeinrichtung hindurch aus dem Behältnis abgeführt wird.
Erfindungsgemäß wird zunächst mittels einer Durchstecheinrichtung ein vorgegebener Durchstechbereich durchstoßen und anschließend wird die Entnahmeeinrichtung abschnittsweise in den Innenraum des Behältnisses eingeführt. Weiterhin wird durch eine Zustellbewegung des Behältnisses gegenüber der Entnahmeeinrichtung eine Abdichtung zwischen der Entnahmeeinrichtung und dem Behältnis erreicht. Vorteilhaft wird anschließend eine Entnahme der Flüssigkeit aus dem Behältnis durch die Entnahmeeinrichtung hindurch vorgenommen. Vorteilhaft wird das Behältnis zum Zwecke der Entnahme komprimiert. Die Abdichtwirkung wird insbesondere durch das weitere Einführen der Entnahmeeinrichtung und den sich verjüngenden bzw. nach oben hin erweiternden Bereich der Entnahmeeinrichtung erreicht.
Vorteilhaft wird die Entnahmeeinrichtung nur so weit in das Behältnis eingeführt, dass ein umlaufender Rand der Entnahmeeinrichtung vollständig in die in dem Behältnis befindliche Flüssigkeit eintaucht.
Vorteilhaft schneidet die Entnahmeeinrichtung den Behältnisverschluss nicht vollständig, sondern zur teilweise. Besonders bevorzugt bleibt damit ein teilweise ausgeschnittener Bereich an dem Behältnisverschluss hängen. Auf diese Weise wird erreicht, dass keine Bestandteile des Behältnisverschlusses in das Behältnis hineinfallen.
Eine vorteilhafte Vorrichtung zum Entnehmen von Flüssigkeiten aus Kunststoffbehältnissen weist eine erste Halteeinrichtung auf, welche zum Halten eines ersten Abschnitts des Kunststoffbehältnisses geeignet ist. Weiterhin weist die Vorrichtung einer zweiten Halteeinrichtung, welche zum Halten eines zweiten Abschnitts des Kunststoffbehältnisses geeignet ist, auf. Dabei ist der besagte zweite Abschnitt des Kunststoffbehältnisses in einem Ausgangszustand des Behältnisses - also insbesondere einem vollständig gefüllten Zustand des Behältnisses - von dem ersten Abschnitt des Kunststoffbehältnisses beabstandet angeordnet.

Weiterhin sind die Halteeinrichtungen vorteilhaft derart angeordnet, dass das Behältnis wenigstens abschnittsweise zwischen diesen Halteeinrichtungen angeordnet werden kann und so durch eine Relativbewegung einer Halteeinrichtung gegenüber der anderen Halteeinrichtung deformierbar ist. Weiterhin ist eine Antriebseinrichtung zum Erzeugen einer Relativbewegung zwischen der ersten Halteeinrichtung und der zweiten Halteeinrichtung vorgesehen, um so das zwischen diesen Halteeinrichtungen angeordnete Behältnis derart zu deformieren, dass dessen Innenvolumen verkleinert wird.

Weiterhin weist die Vorrichtung vorteilhaft eine Entnahmeeinrichtung auf, welche eine Strömungsverbindung zu dem Innenraum des Behältnisses und insbesondere zu der darin befindlichen Flüssigkeit aufweist und über welche die Flüssigkeit infolge einer Kompression des Behältnisses entnehmbar ist.

Vorteilhaft weist die Vorrichtung eine Steuerungseinrichtung auf, welche die Relativbewegung der einen Halteeinrichtung gegenüber der anderen Halteeinrichtung in (wenigstens mittelbarer) Abhängigkeit von einem Innendruck innerhalb des Behältnisses steuert. Durch das erfindungsgemäße Verfahren wird insbesondere der Gegenstand der obigen Anmeldung DE 10 2007 054431 um die Art und Richtung, wie das Behältnis verformt wird erweitert und insbesondere um die Art und Weise, wie die Entleerung des Behältnisses gesteuert wird. Unter "wenigstens mittelbarer Abhängigkeit" wird verstanden, dass eine Steuerung in unmittelbarer Abhängigkeit von dem Innendruck möglich ist, aber auch in mittelbarer Abhängigkeit (etwa in Abhängigkeit von einem Antriebsmoment der Antriebseinrichtung, welches von dem Innendruck in dem Behältnis abbaut oder in Abhängigkeit von dem Druck der Flüssigkeit in der Entnahmeeinrichtung.

Bei der Antriebseinrichtung kann es sich insbesondere um einen Elektromotor handeln, der beispielsweise über einen Spindelantrieb die Relativbewegung der Halteeinrichtungen gegenüber einander steuert. Vorteilhaft weist daher die Antriebseinrichtung auch eine Getriebeeinrichtung auf, welche eine Antriebsgeschwindigkeit des Antriebsmotors in eine geringere Bewegungsgeschwindigkeit umsetzt.

Daneben wäre jedoch auch die Verwendung von hydraulischen oder pneumatischen Antrieben zum Bewegen der Halteeinrichtungen gegenüber einander denkbar. Vorteilhaft erfolgt die Bewegung der Halteeinrichtung gegenüber einander geradlinig und insbesondere entlang einer Längsrichtung des Behältnisses. Es wäre dabei möglich, dass eine Halteeinrichtung stationär angeordnet ist und sich die andere dieser gegenüber bewegt. Es wäre jedoch auch möglich, dass beide Halteeinrichtungen bewegt werden.
Bei einer weiteren vorteilhaften Ausführungsform ist ein Träger vorgesehen, an den wenigstens eine Halteeinrichtung angeordnet ist. Vorteilhaft ist auch die andere Halteeinrichtung an einem entsprechenden Träger angeordnet.
Bei einer weiteren vorteilhaften Ausführungsform erstreckt sich eine Halteeinrichtung in der Längsrichtung des Behältnisses und weist bevorzugt bevorzug eine Länge auf, welche wenigstens einem Drittel der Gesamtlänge des Behältnisses entspricht.
Bei einer weiteren vorteilhaften Ausführungsform dient die erste Halteeinrichtung zum Halten eines Bodenbereichs des Behältnisses. Zu diesem Zweck kann beispielsweise die erste Halteeinrichtung eine Ausnehmung aufweisen, in welche ein Bodenbereich des Behältnisses eingebracht werden kann. Dabei wäre es möglich, dass die Halteeinrichtung an eine Form des Bodens des Behältnisses angepasst ist. Es wäre jedoch auch möglich, dass diese Halteeinrichtung beispielsweise halbkugelförmig oder in ähnlicher Weise ausgebildet ist. Vorteilhaft ist die erfindungsgemäße Vorrichtung derart ausgebildet, dass sie zur Flüssigkeitsentnahme aus handelsüblichen Behältnissen geeignet ist. Insbesondere ist dabei die Vorrichtung auch derart ausgebildet, dass sie zur Entnahme von Getränken aus Behältnissen, welche Standardverschlüsse, wie beispielsweise Kunststoffschraubverschlüsse, aufweisen, geeignet ist.
Bei einer weiteren vorteilhaften Ausführungsform dient die zweite Halteeinrichtung zum Halten eines Mündungsbereichs des Behältnisses. Es wäre dabei möglich, dass eine Innenoberfläche der ersten Halteeinrichtung hinsichtlich ihrer geometrischen Gestalt an eine Außenoberfläche des Behältnisses angepasst ist. In diesem Falle kann das Behältnis bei entsprechend starken Antrieben so stark komprimiert werden, dass nahezu die vollständige Flüssigkeit aus dem Behältnis entnommen werden kann. Anders als bei der in der DE 10 2007 054431 A1 gezeigten Vorrichtung, bei der ein spezielles Behältnis verwendet wird, ist dies auch bei solchen Behältnissen möglich, welche anders geformte Böden, wie beispielsweise bei PET-Flaschen übliche Böden, aufweisen. Vorteilhaft weist die zweite Halteeinrichtung eine Ausnehmung zur Aufnahme eines Verschlusses des Behältnisses auf.

Die Steuereinrichtung bewirkt, dass beispielsweise eine Komprimierung des Behältnisses bei einem bestimmten Maximaldruck angehalten wird. Auf diese Weise kann einerseits der Gefahr eines Platzens des Behältnisses vorgebeugt werden und andererseits kann auch verhindert werden, dass Getränk mit zu hohem Druck abgenommen wird. Für diese Steuerungseinrichtungen sind unten im Detail beschriebene unterschiedliche Möglichkeiten denkbar.

Wie oben erwähnt, kann dabei die Vorrichtung zur Entnahme des Getränks mit relativ einfachen Mitteln durchgeführt werden. Beispielsweise kann das PET-Behältnis mittels Gewindespindeln und einem elektrischen Antrieb so zusammengepresst werden, dass das Behältnis auf ein sehr geringes Volumen reduziert werden kann, um das Behältnis auf ein sehr geringes Restvolumen zu entleeren. Vorteilhaft handelt es sich bei dem Behältnis um ein Behältnis, welches eine Größe zwischen 2 und 10 Litern und in einer gewerblichen Anwendung zwischen 10 und 30 Litern aufweist.
Bei einer weiteren vorteilhaften Ausführungsform sind die erste Halteeinrichtung und die zweite Halteeinrichtung derart angeordnet, dass das Behältnis stehend und mit seiner Mündung nach oben weisend zwischen diesen angeordnet werden kann. Auf diese Weise kann verhindert werden, dass beispielsweise bei einer Fehlerhaftigkeit des Entnahmesystems Flüssigkeit ungewollt ausläuft.
Bei einer weiteren vorteilhaften Ausführungsform weist die erste Halteeinrichtung ein Stempelelement auf, welches einen kleineren Querschnitt aufweist, als ein Grundkörper des Behältnisses. Auf diese Weise kann das Behältnis derart gefaltet werden, dass sein Innenvolumen bestmöglich verkleinert wird.
Bei einer weiteren vorteilhaften Ausführungsform kann in einem Ausgangszustand ein Abstand zwischen der ersten Halteeinrichtung und der zweiten Halteeinrichtung verändert werden, um so eine Anpassungsmöglichkeit auf unterschiedliche Behältnisse zu erreichen. Auch wäre es möglich, dass die Halteeinrichtungen austauschbar sind oder Adapterelemente vorgesehen sind, welche eine Anpassung an unterschiedliche Behältnisse ermöglichen.

Vorteilhaft ist wenigstens ein Abschnitt zwischen den beiden Halteeinrichtungen gehäuselos ausgebildet. Dies bedeutet, dass wenigstens ein Abschnitt des zu komprimierenden Behältnisses während des Kompressionsvorgangs nicht von einem unmittelbar anliegenden Gehäuse umgeben ist. Ein derartiges unmittelbar umgebendes Gehäuse würde die Bewegungen der Halteeinrichtungen stören. Während im Stand der Technik bei vielen Entnahmevorrichtungen Gehäuse vorgesehen sind, welche die Behältnisse bei deren Entleerung abstützen, hat die Anmelderin herausgefunden, dass derartige Gehäuse, an welchen das Behältnis direkt anliegt, nicht unbedingt nötig sind.

Bei einer weiteren vorteilhaften Ausführungsform weist die Steuerungseinrichtung eine Schalteinrichtung auf, welche in Reaktion auf einen Innendruck innerhalb des Behältnisses die Antriebseinrichtung an- oder abschaltet. Dabei kann es sich beispielsweise um einen mechanischen Schalter handeln. So ist es möglich, dass bei der Abnahme der Flüssigkeit der Behälterdruck nachgeregelt wird. So wäre es beispielsweise möglich, dass die Presskraft über Kompressionsfedern aufgebracht wird und/oder über eine Zweipunktsteuerung nachgestellt wird. Dies wird unter Bezugnahme auf die Figuren genauer erläutert. Auch wäre es möglich, dass für ein Restentleeren der Druck weitgehend oder sogar vollständig abgelassen wird.

Bei der Schalteinrichtung kann es sich um ein mechanisches Schaltelement handeln. Es wäre jedoch auch ein elektronischer Schalter denkbar, der beispielsweise auf einen gemessenen Druck reagiert. Vorteilhaft ist wenigstens eine Halteeinrichtung federnd gelagert und besonders bevorzugt mit der Schalteinrichtung verbunden.

Bei einer weiteren vorteilhaften Ausführungsform weist die Entnahmevorrichtung wenigstens einen flexiblen Leitungsabschnitt auf. Vorteilhaft ist an diesem flexiblen Leitungsabschnitt ein Durchflussveränderungselement angeordnet, etwa ein Kompressionselement, welches den Leitungsquerschnitt verringern kann.

Bei einer weiteren vorteilhaften Ausführungsform ist ein Drucksensorelement vorgesehen, welches einen Innendruck in dem Behältnis feststellt und die Steuerungseinrichtung steuert die Antriebseinrichtung in Abhängigkeit von Werten, die von diesem Drucksensorelement ausgegeben werden.
Bei einer weiteren vorteilhaften Ausführungsform wäre es auch möglich, dass der Druck mittelbar über ein Antriebsmoment der Antriebseinrichtung bestimmt wird und die Antriebseinrichtung bei Überschreiten eines bestimmten Grenzantriebsmomentes abgeschaltet wird.
Bei einer weiteren vorteilhaften Ausführungsform weist die Vorrichtung ein betätigbares Ventil zur Abnahme der Flüssigkeit auf. So kann beispielsweise die Vorrichtung einen Auslass aufweisen, der beispielsweise manuell betätigbar ist, um so das Getränk aus dem Behältnis zu entnehmen. Infolge einer derartigen Entnahme wird sich auch der Innendruck in dem Behältnis ändern und die Antriebseinrichtung kann insbesondere mit der Kompression des Behältnisses fortfahren.
Durch eine Stempelbewegung bzw. eine Relativbewegung der beiden Halteeinrichtungen aufeinander zu wird der Druck des Behältnisses erhöht und durch diese Druckerhöhung kann die Abnahmemenge vorgegeben werden. Bei einer weiteren vorteilhaften Ausführungsform kann hierzu auch ein Druckregelventil vorgesehen sein. Bei diesem Druckregelventil kann es sich vorteilhaft um eine Kombination aus einem Absperrventil, einem Druckregler und einem Diffuser handeln.
Die oben erwähnte flexible Leitungseinrichtung kann zum Absperren dicht abgequetscht werden und zum Entnehmen der Flüssigkeit geöffnet werden, insbesondere nur so weit geöffnet werden, dass durch eine kleine Öffnung der Behälterdruck auf eine gewünschte Fließgeschwindigkeit abgebaut wird. Weiterhin ist es auch möglich, dass sich ein Schlauchquerschnitt ausgehend von einem Drosselquerschnitt in Länge und Form eines Diffusers erweitert.
Daneben ist es auch möglich, dass eine weitere, insbesondere separate, Kolbenfläche zur Aktivierung eines Schließmechanismus vorgesehen ist.
Bei einer weiteren vorteilhaften Ausführungsform ist das flexible Leitungselement bzw. der Schlauch vorteilhaft bis zum Austritt beim Schließvorgang gequetscht, um so auch Restflüssigkeit ausdrücken zu können. Dies dient beispielsweise als Auspresshilfe.

Bei einer weiteren vorteilhaften Ausführungsform weist die Vorrichtung ein Bewegungselement auf, welches das Behältnis gegenüber einer Halteeinrichtung bewegt. Bei diesem Bewegungselement handelt es sich insbesondere um ein Bewegungselement, welches das Behältnis gegenüber der Halteeinrichtung beim Auseinanderbewegen der beiden Halteeinrichtungen bewegt. Hierdurch kann ein zumindest teilweises Abstreifen des Behältnisses erreicht werden, damit das Behältnis so leichter von der Halteeinrichtung entfernt werden kann. Dadurch, dass eine Halteeinrichtung einen geringeren Querschnitt hat, als der Grundkörper des Behältnisses, dringt diese dann beim Entleeren des Behältnisses in dieses ein. Um das Behältnis im Anschluss nicht vollständig manuell von dieser Halteeinrichtung entfernen zu müssen, wird daher vorgeschlagen, dass mittels des Bewegungselements bzw. Abstreifelements insbesondere eine Rückwärtsbewegung der Halteeinrichtung bzw. eine Auseinanderbewegung der beiden Halteeinrichtungen genutzt wird, um das Behältnis von der Halteeinrichtung abzustreifen.

Bei einer weiteren vorteilhaften Ausführungsform ist die Halteeinrichtung derart ausgebildet, dass sie einen Mündungsbereich des Behältnisses aufnehmen kann. Zu diesem Zweck kann die Halteeinrichtung selbst eine Ausnehmung aufweisen, welche zur Aufnahme des Mündungsbereichs des Behältnisses ausgebildet ist.

Bei einer weiteren vorteilhaften Ausführungsform weist die Entnahmeeinrichtung eine Stecheinrichtung zum Durchstechen wenigstens einer Wandung des Behältnisses oder eines Behältnisverschlusses des Behältnisses auf. Insbesondere ist eine Stecheinrichtung zum Durchstechen des Behältnisverschlusses vorgesehen. Auf diese Weise kann auch die Entnahme von Flüssigkeiten aus Standardbehältnissen ermöglicht werden. So kann beispielsweise diese Stecheinrichtung als rohrförmiger Körper mit einer Schneidkante ausgebildet sein. In dieser Ausgestaltung kann einerseits eine Entnahme von Flüssigkeit aus dem Behältnis erreicht werden, andererseits bevorzugt jedoch auch während der Entnahme eine zuverlässige Abdichtung der Stecheinrichtung bzw. der Entnahmeeinrichtung gegenüber dem Behältnis.

Bei einer weiteren vorteilhaften Ausführungsform ist die Entnahmeeinrichtung in eine der beiden Halteeinrichtungen integriert. Insbesondere ist die Entnahmeeinrichtung in derjenigen Halteeinrichtung integriert, welche zur Aufnahme des Mündungsbereiches des Behältnisses vorgesehen ist. Dabei kann die Entnahmeeinrichtung an oder besonders bevorzugt innerhalb dieser Halteeinrichtung angeordnet sein. So kann in der Halteeinrichtung ein bevorzugt zentraler Hohlraum ausgebildet sein, in dem die besagte Stecheinrichtung und insbesondere auch eine Rohrleitung angeordnet ist.

Die vorliegende Erfindung ist weiterhin auf ein Verfahren zur Entnahme von Getränken aus einem Behältnis gerichtet, wobei ein Behältnis derart mit einem ersten Abschnitt (des Behältnisses) an einer ersten Halteeinrichtung und mit einem zweiten Abschnitt (des Behältnisses), welcher von dem ersten Abschnitt beabstandet ist, an einer zweiten Halteeinrichtung angeordnet wird, dass sich das Behältnis wenigstens abschnittsweise zwischen dieser ersten Halteeinrichtung und der zweiten Halteeinrichtung befindet. Weiterhin wird eine Halteeinrichtung auf die andere Halteeinrichtung zu bewegt, um das Behältnis zu verformen und um so das Innenvolumen des Behältnisses zu verkleinern. Dabei wird mittels einer Entnahmeeinrichtung (insbesondere während einer Kompression des Behältnisses) Getränk aus dem Behältnis entnommen.
Vorteilhaft wird die Bewegung der ersten Halteeinrichtung gegenüber der zweiten Halteeinrichtung in Abhängigkeit von einem Innendruck des Behältnisses gesteuert.
Vorteilhaft wird das Behältnis aufrecht stehend und mit seiner Mündung nach oben zwischen den Halteeinrichtungen angeordnet.
Bei einem weiteren vorteilhaften Verfahren ist wenigstens eine Halteeinrichtung im Wesentlichen stationär. Vorteilhaft ist die obere Halteeinrichtung, welche den Mündungsbereich des Behältnisses hält, im Wesentlichen stationär und die untere Halteeinrichtung wird gegenüber der oberen Halteeinrichtung bewegt.
Weitere Vorteile und Ausführungsformen ergeben sich aus den beigefügten Zeichnungen:
Darin zeigen:
- Fig. 1: eine erste schematische Darstellung einer erfindungsgemäßen Vorrichtung;
- Fig. 2: eine schematische Darstellung einer erfindungsgemäßen Vorrichtung in einer zweiten Ausführungsform;
- Fig. 3: eine Darstellung zur Verwendung eines aufrecht stehenden Behältnisses;
- Fig. 4: eine Darstellung eines Teilentleerten Behältnisses;
- Fig. 5: eine Darstellung eines überkopfeingesetzten Behältnisses;
- Fig. 6: eine Darstellung einer Ausführungsform, bei der die erste Halteeinrichtung ein Aufnahmeelement aufweist;
- Fig. 7: Darstellung einer weitere Ausführungsform einer erfindungsgemäßen Vorrichtung;
- Fig. 8: eine Darstellung einer weiteren Ausführungsform, welche zusätzlich eine Reduzierung der Bauhöhe der Vorrichtung bewirkt;
- Fig. 9: eine Darstellung einer Entnahmeeinrichtung;
- Fig. 10: eine Darstellung einer in das Behältnis eingeführten Entnahmeeinrichtung;
- Fig. 11: eine Darstellung eines Einstechvorgangs;
- Fig. 12: eine Detaildarstellung der Entnahmeeinrichtung; und
- Fig. 13: eine Detaildarstellung der in das Behältnis eingeführten Entnahmeeinrichtung.

Fig. 1 zeigt eine Darstellung einer ersten Ausführungsform einer erfindungsgemäßen Vorrichtung 1. Dabei bezieht sich das Bezugszeichen 10 auf ein zu entleerendes Behältnis, wobei dieses Behältnis einen Bodenbereich 10a und einen Mündungsbereich 10b aufweist. Das Bezugszeichen 30 kennzeichnet einen Verschluss des Behältnisses, bei dem es sich hier um einen Standardverschluss handeln kann. Das Bezugszeichen 10e zeigt einen momentanen Faltbereich, an dem das Behältnis 10 zur Flüssigkeitsentnahme abgeknickt wird. Bei einer Relativbewegung einer ersten Halteeinrichtung 2 gegenüber einer zweiten Halteeinrichtung 4 wird ebenfalls dieser Faltbereich 10e verschoben.

Das Bezugszeichen 40 kennzeichnet in seiner Gesamtheit eine Entnahmeeinrichtung, um Flüssigkeit aus dem Behältnis zu entnehmen. Hierzu ist ein Ventil 52 vorgesehen und gegebenenfalls ein Drosselkörper 56, der bevorzugt diesem Ventil 52 vorgeschaltet ist. Das Bezugszeichen 54 kennzeichnet einen Auslass für die Flüssigkeit.

Das Bezugszeichen 42 kennzeichnet eine Stecheinrichtung, die den Behältnisverschluss 30 durchstoßen kann.

Das Bezugszeichen 20 kennzeichnet in seiner Gesamtheit eine Steuerungseinrichtung zur Steuerung der Entnahme der Flüssigkeit aus dem Behältnis 10 in Abhängigkeit von dessen Innendruck. Dabei ist eine Antriebseinrichtung 22, wie hier ein Elektromotor, vorgesehen, der, wie durch den Pfeil P1 angedeutet, die erste Halteeinrichtung 2 nach oben und damit auf die hier stationär angeordnete zweite Halteeinrichtung 4 zubewegen kann. Die erste Halteeinrichtung 2 weist hier eine Aufnahmeeinrichtung 24 zum Aufnehmen des Bodenbereichs 10a auf. Weiterhin sind Federn 28 vorgesehen, welche die Aufnahmeeinrichtung und eine Bodenplatte 29 auseinanderdrücken.

Das Bezugszeichen 32 kennzeichnet ein Schaltelement, welches geschaltet werden kann, wenn die Aufnahmeeinrichtung 24 auf die Bodenplatte 29 zubewegt wird. In Abhängigkeit von diesem Schaltelement kann die Antriebseinrichtung 22 zu- oder abgeschaltet werden. Damit kann hier eine Zweipunktsteuerung vorgesehen sein, welche in Abhängigkeit von einem Druck innerhalb des Behältnisses 10, der sich hier als Druck auf die Halteeinrichtung 2 auswirkt, steuert.

Das Bezugszeichen 16 kennzeichnet eine Bewegungseinrichtung, welche zum Abziehen des zusammengepressten Behältnisses 10 von der zweiten Halteeinrichtung 4 dient. Diese Bewegungseinrichtung kann dabei beispielsweise fest an der ersten beweglichen Halteeinrichtung 2 angeordnet sein. Bei einer Rückwärtsbewegung der ersten Halteeinrichtung 2 nach unten kommt diese Bewegungseinrichtung in Kontakt mit dem Behältnis 10 und zieht dieses zumindest teilweise von der zweiten Halteeinrichtung 4 ab.

Vorzugsweise ist diese Bewegungseinrichtung 16 daher beweglich angeordnet und bevorzugt zumindest zeitweise mit einer Bewegung der ersten Halteeinrichtung 2 gekoppelt. Es wäre auch denkbar, dass die Bewegung der Bewegungseinrichtung nur bei einer Rückwärtsbewegung mit der Bewegung der ersten Halteeinrichtung 2 gekoppelt ist. Vorzugsweise liegt die Bewegungseinrichtung 16 an der zweiten Halteinrichtung 4, bzw. deren Außenumfang an. Es wäre jedoch auch denkbar, dass ein separater Antrieb zum Bewegen der Bewegungseinrichtung vorgesehen ist. Auch wäre es denkbar, dass die Bewegungseinrichtung manuell bewegbar ist. Auch könnte die Bewegungseinrichtung als gegenüber der zweiten Halteeinrichtung verschiebbarer Ring ausgebildet sein.

Bei der in Fig. 1 gezeigten Ausführungsform findet eine druckgeregelte Abnahme statt.

Fig. 2 zeigt eine weitere Ausführungsform der erfindungsgemäßen Vorrichtung. Bei dieser Ausführungsform weist die Entnahmevorrichtung 40 einen flexiblen Leitungsabschnitt 72 auf, der von einem Querschnittsverengungselement 74, welches durch eine Feder 76 belastet wird, gequetscht werden kann. Auf Wunsch kann dieses Element 74 durch den Benutzer geringfügig bewegt werden, um so eine Flüssigkeit über den Auslass 54 auszulassen (durch eine Vergrößerung des Querschnitts des Leitungsabschnitts 72).

Die Antriebseinrichtung 22 kann hier beispielsweise derart gesteuert sein, dass sie nur ein maximales Drehmoment oder Antriebsmoment zulässt und bei Überschreitung dieses Antriebsmoment stehen bleibt. Sobald der Druck in dem Behältnis sinkt, wird der Motor 22 bzw. die Antriebseinrichtung 22 die erste Halteeinrichtung nach oben bewegen und damit das Behältnis weiter komprimieren (wodurch der Innendruck in dem Behältnis wieder ansteigt). Damit nimmt auch bei dieser Vorgehensweise die Abnahme der Flüssigkeiten der Innendruck in dem Behältnis ab, es erfolgt jedoch genauer auch eine volumengeregelte Abnahme der Flüssigkeit.

Das Bezugszeichen 42 kennzeichnet hier wieder den Durchstechkörper bzw. die Stecheinrichtung, der den Behältnisverschluss 30 durchstechen kann. Dieser Durchstechkörper ist vorteilhaft als Rohr ausgebildet, durch welchen eine Flüssigkeit fließen kann.

Fig. 3 zeigt eine weitere schematische Darstellung einer erfindungsgemäßen Vorrichtung. Wie man erkennt, ist das Behältnis hier aufrechtstehend eingesetzt. Die zweite Halteeinrichtung 4 weist einen Hohlraum bzw. Aufnahmeraum 62 auf, innerhalb dessen eine Leitung 64 zum Abnehmen der Flüssigkeit (aber bevorzugt auch eine Mündung des Behältnisses 10) angeordnet ist. Diese Leitung 64 erstreckt sich hier auch entlang der Längsrichtung L des Behältnisses 10. Man erkennt weiterhin, dass, um einen Grundkörper 10c des Behältnisses 10 herum kein Gehäuse ausgebildet ist, bzw. keine Wandung, an der dieser Grundkörperabschnitt 10c des Behältnisses anliegen kann. Bei der hier gezeigten Ausführungsform ist die erste Halteeinrichtung 2 auf eine Bodenstruktur des Behältnisses 10 angepasst. Dies ist jedoch nicht unbedingt erforderlich.

Fig. 4 zeigt die Vorrichtung in einem teilentleerten Zustand des Behältnisses. Dabei sticht zunächst der Anstichkörper 42 durch den Behältnisverschluss 30 und wird anschließend so weit eingeführt, bis der Anstichkörper 42 mit seinem gesamten Querschnitt innerhalb des Produkts bzw. der Flüssigkeit F angeordnet ist. Dabei ist es möglich, dass sich mit einer Bewegung des Durchstechkörpers 42 bereits die gesamte Halteeinrichtung 4 bzw. der Stempel 4 nach unten mitbewegt. Vorzugsweise sind jedoch diese beiden Körper stationär angeordnet.

So wird das Behältnis 10 hier von der Schulter aus durch eine Bewegung der Halteeinrichtung 2 eingedrückt, wobei besonders bevorzugt darauf geachtet wird, dass sich im Bereich der Umfaltung 10e kein Produkt, sondern lediglich Luft bzw. ein Gas befindet.

Durch die Halteeinrichtung 4 bzw. den Stempel bleiben jedoch die Mündung und auch der innere Teil der Behältnisschulter aufrecht. Man erkennt, dass die Halteeinrichtung 4 nicht nur die Mündung, sondern auch einen Anfangsbereich der Schulter des Behältnisses aufnimmt. Entsprechend ist die Halteeinrichtung an den Bereich 4a der Schulterform des Behältnisses 10 angepasst und nach dem Eindrücken ist die Halteeinrichtung bzw. der Stempel in gespiegelter Form derart ausgebildet, dass die abgewickelte Strecke der Behälterschulter der abgewickelten Stempelschulter 4a entspricht. Weiterhin wäre es möglich, dass die abgewickelte Stempelschulter etwas verkürzt ist, um den Außendurchmesser leichter nach innen zu ziehen.

Wie schon erwähnt bewegen sich der Stempel (d.h. die Halteeinrichtung 4) und die Stützschale (die erste Halteeinrichtung 2) relativ zueinander.

Bevorzugt wird, wie oben erwähnt die erste Halteeinrichtung 2 bewegt und gegen die ortsfeste Halteinrichtung 4 gedrückt. Dies hat den Vorteil, dass auch die Entnahmeeinrichtung 40 sowie auch eventuell der Zapfhahn ortsfest angeordnet sein können.

Fig. 5 zeigt eine Ausführungsform, bei der das Behältnis 10 überkopf eingesetzt ist. In diesem Falle ist nur ein Einstechen der Stecheinrichtung 42 erforderlich, sodass eine entsprechende Öffnung geschaffen wird, um möglichst viel zu entleeren. Die Mündung des Behältnisses ist hier unten angeordnet.

Bei dieser Ausführungsform wird vorteilhaft der Behältnisboden 10a in das Behältnis eingerollt, um ebenfalls den Börtelrand oben zu haben, damit sich auch so keine Produktpfütze innerhalb des Börtelrandes ergibt. Bei dieser Variante kann eine sehr weitgehende Restentleerung des Produkts erreicht werden. Nachteilhaft ist jedoch hier, dass beim Entnehmen des Behältnisses 10 das Behältnis nachtropfen kann.

Fig. 6 zeigt eine Ausführungsform, bei der die erste Halteeinrichtung 2 ein Aufnahmeelement aufweist, welches hinsichtlich seiner Form an einen Behältnisboden, beispielsweise an einem sogenannten Petaloidboden, angepasst ist. Diese Ausführungsform weist den Vorteil auf, dass das Behältnis sehr stabil in der Halteeinrichtung 2 gehalten werden kann.

Fig. 7 zeigt eine weitere Ausführungsform einer erfindungsgemäßen Vorrichtung. Bei dieser Ausführungsform weist die Halteeinrichtung 2 keine Aufnahmeeinrichtung auf, welche an die Gestalt des Bodens des Behältnisses angepasst ist. Vielmehr wird das Behältnis hier in eine andere Form gepresst. So wird der Behälterboden zwischen der ersten Halteeinrichtung 2 und der zweiten Halteeinrichtung 4, bzw. zwischen Stempel 4 und der Schale 2 umgeformt. In diesem Falle werden der Boden und die Füße des Behältnisses 10 so verformt bzw. verknittert, dass ein möglichst kleiner Hohlraum verbleibt. Diese unregelmäßige Verfaltung lässt das Kunststoffmaterial des Behältnisses zu. Mit anderen Worten werden der Boden und die Füße durch die achsiale Verformungskraft, den Behälterinnendruck und insbesondere durch ein mechanisches Verpressen in eine geeignete Form gebracht, um das Behältnis 10 bestmöglich zu entleeren. Dies setzt jedoch relativ hohe Presskräfte der Antriebseinrichtung (und/oder eine starke Untersetzung) voraus.

Je nach Ausführung des Bodens des Behältnisses lassen sich dessen Füße mehr oder weniger eindrücken. Begrenzend ist hier der dickwandige Anteil in der Mitte des Bodens. Durch die Verformung ist die Schulter des Behältnisses an den so umgeformten Boden angelegt (oder unmittelbar davor) und es entsteht eine Art Ringkanal in der Mitte des Bodens, bei dem die Restflüssigkeit beim Entlasten des Behältnisses zur Mitte hin strömt. Die Stecheinrichtung 42 ragt hier vorteilhaft bis zum Boden des Behältnisses.

Fig. 8 zeigt eine weitere Ausführungsform, welche zusätzlich eine Reduzierung der Bauhöhe der Vorrichtung bewirkt. Bei dieser Ausführungsform ist die zweite Halteeinrichtung 4 kürzer als die halbe Behältnislänge, beispielsweise im Bereich der drittelten Behältnislänge. Zusätzlich können radial umlaufende Vorsprünge bzw. ein Bund 48 vorgesehen sein, welche bewirken, dass das Behältnis nicht nur um die in den obigen Figuren gezeigte Falte 10e eingerollt wird, sondern zusätzlich auch noch ein Zusammenquetschen in dem Bereich 10g des Behältnisses erfolgt. Auf diese Weise kann, wie erwähnt, die Stempellänge und dadurch auch die Bauhöhe reduziert werden. Genauer gesagt ist eine Reduzierung der Länge der zweiten Halteeinrichtung 4 in der Längsrichtung L des Behältnisses um nahezu die Hälfte möglich.

Weiterhin kann auf diese Weise erreicht werden, dass das Restvolumen in dem Behältnis noch weiter verringert wird. Weiterhin kann mit einem Gas im Behälterkopfraum die Flüssigkeit noch weiter ausgeschoben werden.

Wenn nun das Behältnis 10 soweit eingerollt ist, dass die umgelenkte Behälterwand am Ende der Halteeinrichtung 4 bzw. an dem Bund 48 ansteht, reiht sich normalerweise von diesem Bund 48 her eine Welle bzw. eine Falte nach der anderen. Wenn die Behälterwandung unförmig zusammengeschoben wird, ist dies jedoch auch nicht störend.

Fig. 9 zeigt eine Darstellung einer Entnahmeeinrichtung 40, die auf ein Behältnis 10, genauer einen Behältnisverschluss 30 zugestellt wird. Dabei weist die Entnahmeeinrichtung 40 einen rohrförmigen Körper 64 auf, durch den hindurch Flüssigkeit geführt werden kann. Das Bezugszeichen 94 kennzeichnet einen Endabschnitt des rohrförmigen Körpers, der zum Durchstechen des Behältnisverschlusses dient. Zu diesem Zweck weist der rohrförmige Körper bzw. Rohrkörper 64 einen umlaufenden Rand 98 auf, der hier gegenüber einer Längsrichtung L schräggestellt ist, um so zunächst einen Bereich und dann andere Bereiche des Behältnisverschlusses 30 zu durchstechen.

Das Bezugszeichen 95 kennzeichnet einen sich an den Endabschnitt 94 anschließenden Bereich des Rohrkörpers 64. Man erkennt (vgl. Fig. 12), dass dieser Endabschnitt 95 gegenüber diesem sich anschließenden Bereich 95 verjüngt ausgebildet ist. Vorteilhaft ist diese Verjüngung dabei umlaufend ausgebildet. Die Verjüngung kann dabei ausgehend von dem sich anschließenden Bereich kontinuierlich sein. Das Bezugszeichen A kennzeichnet einen Winkel der Verjüngung bzw. Abschrägung gegenüber der Längsrichtung L dieser Winkel liegt bevorzugt zwischen 5° und 50°, bevorzugt zwischen 5° und 40°, bevorzugt zwischen 10° und 35° und bevorzugt zwischen 10° und 30°.

Fig. 10 zeigt eine Darstellung, bei der die Entnahmeeinrichtung 40 in das Behältnis 10 eingeführt wird. Man erkennt, dass die Durchstecheinrichtung bzw. der umlaufende Rand 98 vollständig in die Flüssigkeit F eintaucht. Anschließend kann das Behältnis von unten her komprimiert werden und die Flüssigkeit durch den rohrförmigen Körper 64 aus dem Behältnis herausgedrückt werden und beispielsweise einem Zapfhahn zugeführt werden. Der umlaufende Rand ist teilweise als Schneidkante 82 ausgebildet. Das Bezugszeichen E kennzeichnet eine Ebene, in der sich der umlaufende Rand 98 bzw. dessen Oberfläche erstreckt. Die Längsrichtung L steht dabei schräg gegenüber dieser Ebene E.

Fig. 11 zeigt schematisch den eigentlichen Durchstechvorgang. Man erkennt, dass hier die Flexibilität des Deckels 30 bzw. der Deckelfläche 30a genutzt wird, um die Anstechöffnung zu überbrücken. Das abgeschrägte Rohr 64 erleichtert das Durchstechen des Deckels 30. Damit wird durch die äußere Schräge, die in Figur 12 gezeigt ist, durch die entstandene Bohrung aufgeweitet und eine Schneide erzeugt. Vorzugsweise dichtet jedoch, bevor mit dem Schneidvorgang begonnen wird, der Rand des Rohres vollständig gegenüber der Deckelfläche 30a ab. Ein Radius bzw. stumpfer Randabschnitt 84 einer gegenüberliegenden Seite (vgl. Fig. 12) dient dazu, dass das durchstochene Mittelteil (30b) nicht lose wird und in den Behälter gelangt. Eine entsprechend scharfkantige Schneide 82 wird benötigt, damit das Loch geschnitten wird und andererseits keine fasrigen Kanten entstehen. Auf diese Weise kann verhindert werden, dass derartige Fasern in das Getränk gelangen und später auch in den Ausschank.

Fig. 13 zeigt eine Darstellung des Loches, welches in den Verschluss 30 gestochen wurde. Man erkennt, dass einerseits eine nach innen gewölbte Dichtung 30c entsteht, die umlaufend ist und gleichzeitig auch dynamisch dichtet. Auf diese Weise wäre es sogar möglich, dass der Rohrkörper 64 insbesondere in der Längsrichtung hin und her bewegt werden kann und eine Abdichtung zwischen dem Verschluss 30 und dem Außenumfang des rohrförmigen Körpers 64 entsteht, wobei diese Abdichtung bis zum Durchschieben gas- und flüssigkeitsdicht ist und auch ohne zusätzliche Dichtungselemente auskommt. Zusätzlich wäre es jedoch möglich, an einen rohrförmigen Körper 64 ein weiteres Dichtmittel anzubringen, etwa eine Scheibe, die an dem rohrförmigen Körper 64 angeordnet ist und zusätzlich von oben her auf den Verschluss 30 drückt, wobei hierzu noch zusätzliche Dichtelement, wie Dichtgummis, aufgesetzt werden könnten. Weiterhin wäre es auch möglich, eine Abdichtung, beispielsweise auch gegenüber dem Tragring 10f des Behältnisses zu erreichen.
Auch der anhängende Lochabschnitt 30b ist für die Abdichtung nicht störend.

### Bezugszeichenliste

- 1: Vorrichtung
- 2: erste Halteeinrichtung
- 4: zweite Halteeinrichtung
- 4a: Stempelschulter
- 10: Behältnis
- 10a: Bodenbereich
- 10b: Mündungsbereich
- 10c: Grundkörper
- 10e: Faltbereich
- 10f: Tragring
- 10g: zusammengequetschter Bereich
- 16: Bewegungselement
- 20: Steuerungseinrichtung
- 22: Antriebseinrichtung
- 24: Aufnahmeeinrichtung
- 28: Feder
- 29: Bodenplatte
- 30: Behältnisverschluss
- 30a: Deckelfläche des Behältnisverschlusses
- 30b: anhängender Lochabschnitt
- 30c: Dichtabschnitt
- 32: Schaltelement
- 40: Entnahmeeinrichtung
- 42: Stecheinrichtung
- 48: Bund
- 52: Ventil
- 54: Auslass
- 56: Drosselkörper
- 62: Aufnahmeraum
- 64: Leitung, rohrförmiger Körper
- 72: flexibler Leitungsabschnitt
- 74: Querschnittsverengungselement
- 76: Feder
- 82: Schneidkante
- 84: stumpfer Randabschnitt
- 94: Endabschnitt des Rohrkörpers 64
- 95: sich an den Endabschnitt 94 anschließender Abschnitt
- 98: umlaufender Rand

- P1: Bewegung der ersten Halteeinrichtung nach oben
- L: Längsrichtung des Behältnisses
- F: Flüssigkeit
- E: Ebene
- A: Winkel

## Patentansprüche

1. Einrichtung zur Verformung von komprimierbaren Kunststoffbehältnissen (10) umfassend eine erste Halteeinrichtung (2) und eine zweite Halteeinrichtung (4) sowie umfassend eine Entnahmeeinrichtung (40) zur Entnahme von Getränken, aus standardisierten, komprimierbaren Kunststoffbehältnissen (10), wobei die Entnahmeeinrichtung (40) einen Rohrkörper (64) aufweist, durch den hindurch eine Flüssigkeit führbar ist und wobei sich dieser Rohrkörper in einem Endabschnitt (94) entlang einer vorgegebenen Längsrichtung (L) erstreckt und wobei an dem Endabschnitt (94) ein umlaufender Rand (98) ausgebildet ist, der mit einem Abschnitt des Behältnisses (10) in Kontakt bringbar ist, wobei weiterhin an dem Endabschnitt (94) eine Stecheinrichtung (42) zum Durchstechen wenigstens einer Wandung des standardisierten Behältnisses (10) oder eines standardisierten Behältnisverschlusses des Behältnisses (10) angeordnet ist, wobei die Kunststoffbehältnisse dazu eingerichtet und dafür vorgesehen sind komprimiert zu werden, wobei die Stecheinrichtung (42) in der Längsrichtung (L) gegenüber zumindest einem weiterem Abschnitt des umlaufenden Randes (98) derart hervorsteht, dass bei einer Zustellbewegung der Entnahmeeinrichtung (40) auf das Behältnis (10) der hervorstehende Abschnitt der Stecheinrichtung (42) die Wandung oder den Behältnisverschluss des Behältnisses (10) früher kontaktiert als der andere Abschnitt des umlaufenden Randes (98), wowobei sich der umlaufende Rand (98) im Wesentlichen in einer Ebene (E) erstreckt, welche schräg zu der Längsrichtung (L) steht und insbesondere wobei ein Winkel zwischen einer Ebenennormalen der Ebene (E) und der Längsrichtung (L) zwischen 5° und 80° beträgt, wobei das Behältnis (10) derart mit einem ersten Abschnitt an der ersten Halteeinrichtung (2) und mit einem zweiten Abschnitt, welcher von dem ersten Abschnitt beabstandet ist, an der zweiten Halteeinrichtung (4) anordenbar ist, dass sich das Behältnis (10) wenigstens abschnittsweise zwischen dieser ersten Halteeinrichtung (2) und der zweiten Halteeinrichtung (4) befindet, und wobei weiterhin eine Halteeinrichtung (2, 4) auf die andere Halteeinrichtung (2, 4) zu bewegbar ist, um das Behältnis (10) zu verformen und um so das Innenvolumen des Behältnisses zu verkleinern,
**dadurch gekennzeichnet, dass**
der Endabschnitt (94) einen gegenüber einem sich an den Endabschnitt anschließenden Bereich verjüngten Außenquerschnitt aufweist.

2. Einrichtung nach Anspruch 1,
**dadurch gekennzeichnet, dass**
der umlaufende Rand (98) wenigstens abschnittsweise als Schneidkante (82) ausgebildet ist.

3. Einrichtung nach Anspruch 2,
**dadurch gekennzeichnet, dass**
die Schneidkante (82) die Stecheinrichtung (42) aufweist oder ist.

4. Einrichtung nach Anspruch 2,
**dadurch gekennzeichnet, dass**
die Schneidkante (82) entlang eines Umfangswinkels ausgebildet ist, der zwischen 10° und 350° liegt.

5. Einrichtung nach Anspruch 4,
**dadurch gekennzeichnet, dass**
die Schneidkante (82) entlang eines Umfangswinkels ausgebildet ist, der größer ist als 20°, bevorzugt größer als 40°, bevorzugt größer als 100°, bevorzugt größer als 140°, bevorzugt größer als 180°, bevorzugt größer als 220°, besonders bevorzugt größer als 240°, besonders bevorzugt größer als 300° und besonders bevorzugt größer als 340°.

6. Einrichtung nach Anspruch 4
**dadurch gekennzeichnet, dass**
die Schneidkante (82) entlang eines Umfangswinkels ausgebildet ist, der kleiner ist als 340°, bevorzugt kleiner als 300°, bevorzugt kleiner als 240°, bevorzugt kleiner als 220°, bevorzugt kleiner als 180°, bevorzugt kleiner als 140°, bevorzugt kleiner als 100°, bevorzugt kleiner als 40°

7. Einrichtung nach wenigstens einem der vorangegangenen Ansprüche,
**dadurch gekennzeichnet, dass**
der umlaufende Rand (98) einen stumpfen Randabschnitt (84) aufweist.

8. Einrichtung nach Anspruch 7,
**dadurch gekennzeichnet, dass**
der stumpfe Randabschnitt (84) in einem Bereich des umlaufenden Randes (98) angeordnet ist, der das Behältnis (10) bei einer Zustellbewegung der Entnahmeeinrichung auf das Behältnis (10) zu nach der Schneidkante (82) kontaktiert.

9. Einrichtung nach wenigstens einem der vorangegangenen Ansprüche,
**dadurch gekennzeichnet, dass**
die Entnahmeeinrichtung (40) aus einem Metall ausgebildet ist.

10. Verfahren zum Entnehmen von Getränken aus einem Kunststoffbehältnis (10) mittels einer Einrichtung zur Verformung von komprimierbaren Kunststoffbehältnissen (10) nach Anspruch 1 , wobei die Entnahmeeinrichtung (40), einen Wandungsbereich des Behältnisses (10) durchstößt und im Anschluss hieran in dem Behältnis (10) befindliche Getränk durch die Entnahmeeinrichtung hindurch aus dem Behältnis (10) abgeführt wird,
**dadurch gekennzeichnet, dass**
zunächst mittels der Stecheinrichtung (42) ein vorgegebener Durchstechbereich durchstoßen wird und anschließend die Entnahmeeinrichtung (40) abschnittsweise in den Innenraum des Behältnisses (10) eingeführt wird, und wobei weiterhin durch eine Zustellbewegung der Entnahmeeinrichtung (40) auf das Behältnis (10) zu eine Abdichtung zwischen der Entnahmeeinrichtung (40) und dem Behältnis (10) erreicht wird.

## Claims

1. Device for deforming compressible plastic containers (10) comprising a first holding device (2) and a second holding device (4) as well as comprising a removal device (40) for removal of beverages from standardized, compressible plastics material containers (10), wherein the removal device (40) comprises a tube body (64) through which the liquid can be passed and wherein this tube body extends in an end portion (94) along a predetermined longitudinal direction (L), and wherein a peripheral rim (98) is formed on the end portion (94) and which can be brought into contact with a portion of the container (10), wherein a piercing device (42) for penetrating at least one wall of the standardized container (10) or of a standardized container closure of the container (10) is further arranged at the end portion (94), wherein the plastic containers (10) are arranged and intended to be compressed,
wherein the piercing device (42) projects in the longitudinal direction (L) with respect to at least one further portion of the peripheral rim (98) in such a way that, during an advancing movement of the removal device (40) towards the container (10), the piercing device (42) contacts the portion of the container (10) earlier than other regions of the peripheral rim (98) wherein the peripheral rim (98) extends substantially in a plane (E) which is oblique with respect to the longitudinal direction (L) and in particular wherein an angle between a plane normal of the plane (E) and the longitudinal direction (L) is between 5° and 80°,
wherein the container (10) is arranged with a first portion on the first holding device (2) and with a second portion which is spaced apart from the first portion on the second holding device (4) such that the container (10) is located between this first holding device (2) and the second holding device (4) at least in sections and wherein further a holding device (2, 4) is movable towards the other holding device (2, 4) and thus reduces the internal volume of the container (10),
**characterised in that**
the end portion (94) has an outer cross section tapering relative to an area adjacent to the end portion.

2. Device according to claim 1,
**characterised in that**
the peripheral rim (98) is formed as a cutting edge (82) at least in portions.

3. Device according to claim 2,
**characterised in that**
the cutting edge (82) comprises or is the piercing device (42).

4. Device according to claim 2,
**characterised in that**
the cutting edge (82) is formed over a peripheral angle of between 10° and 350°.

5. Device according to claim 4,
**characterised in that**
the cutting edge (82) is formed over a peripheral angle which is greater than 20°, preferably greater than 40°, preferably greater than 100°, preferably greater than 140°, preferably greater than 180°, preferably greater than 220°, particularly preferably greater than 240°, particularly preferably greater than 300° and particularly preferably greater than 340°.

6. Device according to claim 4,
**characterised in that**
the cutting edge (82) is formed over a peripheral angle which is less than 340°, preferably less than 300°, preferably less than 240°, preferably less than 220°, preferably less than 180°, preferably less than 140°, preferably less than 100° and preferably less than 40°.

7. Device according to at least one of the preceding claims,
**characterised in that**
the peripheral rim (98) comprises a blunt rim portion (84).

8. Device according to claim 7,
**characterised in that**
the blunt rim portion (84) is arranged in a region of the peripheral rim (98) which contacts the container (10) after the cutting edge (82) during an advancing movement of the removal device towards the container (10).

9. Device according to at least one of the preceding claims,
**characterised in that**
the removal device (40) is made of a metal.

10. Method for removing beverages from a plastics material container (10) by means of a device for deforming compressible plastic containers (10) according to claim 1, wherein the removal device (40) pierces a wall region of the container (10) and beverage located in the container (10) subsequently is removed from the container (10) through the removal device,
**characterised in that**
a piercing device (42) initially breaks through a predetermined penetration region, and subsequently the removal device (40) is introduced in portions into the interior of the container (10), and wherein further, by way of an advancing movement of the removal device (40) towards the container (10), a sealing between the removal device (40) and the container (10) is provided.

## Revendications

1. Dispositif servant à déformer des récipients en plastique (10) pouvant être comprimés, comprenant un premier système de maintien (2) et un deuxième système de maintien (4) et comprenant également un système de prélèvement (40) servant à prélever des boissons provenant de récipients en plastique (10) standardisés pouvant être comprimés, dans lequel le système de prélèvement (40) présente un corps tubulaire (64), à travers lequel un liquide peut être guidé et dans lequel ledit corps tubulaire s'étend dans une section d'extrémité (94) le long d'un sens longitudinal (L) prédéfini et dans lequel est réalisé au niveau de la section d'extrémité (94) un bord périphérique (98), qui peut être amené en contact avec une section du récipient (10), dans lequel par ailleurs un système de percement (42) servant à transpercer au moins une paroi du récipient (10) standardisé ou une fermeture de récipient standardisée du récipient (10) est disposé au niveau de la section d'extrémité (94), dans lequel les récipients en plastique sont mis au point et sont prévus pour être comprimés,
dans lequel le système de percement (42) fait saillie dans le sens longitudinal (L) par rapport à au moins une autre section du bord périphérique (98) de telle manière que dans le cas d'un déplacement de rapprochement du système de prélèvement (40) vers le récipient (10), la section faisant saillie du système de percement (42) établit un contact avec la paroi ou la fermeture de récipient du récipient (10) plus tôt que l'autre section du bord périphérique (98), dans lequel le bord périphérique (98) s'étend sensiblement dans un plan (E), qui est à l'oblique par rapport au sens longitudinal (L) et en particulier dans lequel un angle entre une normale de plan du plan (E) et le sens longitudinal (L) est compris entre 5° et 80°,
dans lequel le récipient (10) peut être disposé par une première section au niveau du premier système de maintien (2) et par une deuxième section, qui est tenue à distance de la première section, au niveau du deuxième système de maintien (4) de telle manière que le récipient (10) se situe au moins par endroits entre ledit premier système de maintien (2) et le deuxième système de maintien (4), et dans lequel par ailleurs un système de maintien (2, 4) peut être déplacé en direction de l'autre système de maintien (2, 4) pour déformer le récipient (10) et pour réduire le volume intérieur du récipient,
**caractérisé en ce que**
la section d'extrémité (94) présente une section transversale extérieure rétrécie par rapport à une zone se raccordant au niveau de la section d'extrémité.

2. Système selon la revendication 1,
**caractérisé en ce que**
le bord périphérique (98) est réalisé au moins par endroits sous la forme d'une arête coupante (82).

3. Système selon la revendication 2,
**caractérisé en ce que**
l'arête coupante (82) présente ou est le système de percement (42).

4. Système selon la revendication 2,
**caractérisé en ce que**
l'arête coupante (82) est réalisée le long d'un angle périphérique, qui est compris entre 10° et 350°.

5. Système selon la revendication 4,
**caractérisé en ce que**
l'arête coupante (82) est réalisée le long d'un angle périphérique qui est supérieur à 20°, de manière préférée supérieur à 40°, de manière préférée supérieur à 100°, de manière préférée supérieur à 140°, de manière préférée supérieur à 180°, de manière préférée supérieur à 220°, en particulier de manière préférée supérieur à 240°, en particulier de manière préférée supérieur à 300° et en particulier de manière préférée supérieur à 340°.

6. Système selon la revendication 4,
**caractérisé en ce que**
l'arête coupante (82) est réalisée le long d'un angle périphérique qui est inférieur à 340°, de manière préférée inférieur à 300°, de manière préférée inférieur à 240°, de manière préférée inférieur à 220°, de manière préférée inférieur à 180°, de manière préférée inférieur à 140°, de manière préférée inférieur à 100°, de manière préférée inférieur à 40°.

7. Système selon au moins l'une quelconque des revendications précédentes,
**caractérisé en ce que**
le bord périphérique (98) présente une section de bord (84) émoussée.

8. Système selon la revendication 7,
**caractérisé en ce que**
la section de bord (84) émoussée est disposée dans une zone du bord périphérique (98), qui établit un contact avec le récipient (10) lors d'un déplacement de rapprochement du système de prélèvement en direction du récipient (10) après l'arête coupante (82).

9. Système selon au moins l'une quelconque des revendications précédentes,
**caractérisé en ce que**
le système de prélèvement (40) est réalisé à partir d'un métal.

10. Procédé servant à prélever des boissons provenant d'un récipient en plastique (10) au moyen d'un système servant à déformer des récipients en plastique (10) pouvant être comprimés selon la revendication 1, dans lequel le système de prélèvement (40) transperce une zone de paroi du récipient (10) et évacue, immédiatement après, la boisson se trouvant dans le récipient (10) hors du récipient (10) en passant par le système de prélèvement,
**caractérisé en ce que**
une zone de percement prédéfinie est transpercée dans un premier temps au moyen du système de percement (42) et immédiatement après le système de prélèvement (40) est introduit par endroits dans l'espace intérieur du récipient (10) et dans lequel par ailleurs un déplacement de rapprochement du système de prélèvement (40) en direction du récipient (10) permet d'atteindre une étanchéification entre le système de prélèvement (40) et le récipient (10).
